# FASCICULE DE BREVET EUROPEEN

(11) **EP 0 815 762 B1**
(45) Date de publication et mention de la délivrance du brevet: **13.06.2001**
(21) Numéro de dépôt: 97401554.7
(22) Date de dépôt: 02.07.1997
(51) Int. Cl.: A44B 18/00

(54) **Procédé de fabrication d'un ensemble stratifié comportant une couche munie de boucles, et ensemble stratifié comportant une couche munie de boucles**
Verfahren zur Herstellung eines Mehrschichtstoffes mit einer Schlaufenschicht, und Mehrschichtstoff mit einer Schlaufenschicht
Process for manufacturing a layered product comprising a layer provided with loops, and layered product comprising a layer provided with loops

(30) Priorité: 03.07.1996 FR 9608259
(43) Date de publication de la demande: 07.01.1998
(73) Titulaire: Aplix Société Anonyme, 75008 Paris (FR)
(72) Inventeur: Billarant, Jean-Philippe, 75008 Paris (FR)
(74) Mandataire: Eidelsberg, Victor Albert

(56) Documents cités:
- EP-A- 0 258 015
- EP-A- 0 278 866
- FR-A- 1 521 890

## Description

La présente invention est relative aux ensembles stratifiés, ou laminés, qui comportent une première couche dont une face est solidarisée par contrecollage avec une première face d'une seconde couche à mailles comprenant des boucles libres qui font saillie de l'autre face de cette seconde couche.

L'invention s'applique en particulier à de tels ensembles qui sont souples et qui sont utilisés pour la confection, par exemple sous la forme de bandes, de la partie femelle d'une fermeture dite auto-agrippante, dont les boucles sont destinées à coopérer, dans une liaison séparable d'accrochage, avec des éléments mâles complémentaires, par exemple des crochets, des éléments filiformes à tête renflée ou analogues, etc. Ces parties femelles de fermeture auto-agrippantes sont utilisées notamment pour les couches-culottes.

Pour des raisons de prix de revient, on est amené à fabriquer la base de la seconde couche sous une forme légère et ouverte, c'est-à-dire à mailles, et donc d'une structure mécaniquement fragile et dimensionnellement instable, sans pour autant sacrifier la qualité des boucles qui constituent l'élément actif primordial dé la partie femelle de la fermeture auto-agrippante. Cette fragilité et cette instabilité de la base induisent des difficultés de mise en oeuvre, notamment pour positionner et fixer à grande vitesse cette partie femelle sur son support, ainsi que des difficultés d'utilisation, en raison des sollicitations d'arrachement relativement importantes auxquelles la base est soumise et qui proviennent de l'action des éléments mâles d'accrochage sur les boucles.

On est donc conduit à renforcer la base en la contrecollant sur une couche de support plus résistante, par exemple une pellicule pleine, fine et souple. Cette couche de support peut être un support intermédiaire, l'ensemble stratifié étant ensuite fixé sur un article, ou bien il peut être l'article lui-même.

Toutefois, on rencontre des difficultés, lors de la fabrication d'un tel ensemble stratifié, car les boucles ont tendance à se coller également sur la couche de support, à travers les mailles, conjointement avec la matière de la base, ce qui affecte leur pouvoir auto-agrippant du fait que leur sommet est fermement plaqué contre la base et/ou la couche de support et ne peut donc pas coopérer, dans la liaison d'accrochage- voulue, avec les éléments mâles. En effet, en général, pour réaliser ce laminage, on est amené à presser fortement les deux éléments de l'ensemble l'un contre l'autre, par exemple à l'aide de calandres.

Dans le document EP-A-0.278.866 (D1), qui concerne également une structure ajourée à boucles, on prévoit l'application d'une pellicule de résine synthétique qui forme un écran entre la structure à mailles et le support sur lequel l'ensemble sera ultérieurement collé. Pour éviter que, à son tour, la résine synthétique ne traverse la structure à mailles, on prévoit une résine d'une viscosité suffisante pour éviter une telle traversée. Cette technique impose l'utilisation d'une grande quantité de matière de résine puisque celle-ci doit constituer un écran.

L'ensemble stratifié de ce document D1 est compliqué à réaliser, nécessitant l'utilisation d'une colle à propriétés variables en fonction de la température. En outre, au-delà de 50°, les boucles ont de nouveau tendance à se coller contre la couche de colle.

Dans le document EP-A-0.258.015 (D2), il s'agit de renforcer une structure souple fibreuse et poreuse portant des boucles. Pour cela, on applique au dos de cette structure une couche de résine thermoplastique. Cette résine a pour rôle d'ancrer les filaments de la structure fibreuse en renforçant la tenue des boucles. Ce document ne se préoccupe pas d'empêcher la traversée de la structure par la résine.

L'invention a pour but de remédier à cet inconvénient en fournissant un procédé de contrecollage qui permet, de manière fiable, simple et économique, de contrecoller la première couche, ou couche de support, sur la seconde couche à l'aide de colle sans que les boucles soient intéressées par la colle.

A cet effet, le procédé selon l'invention est tel que défini à la revendication 7.

Des modes de réalisation avantageux du procédé sont définis aux revendications 8 à 13.

L'invention vise également un ensemble stratifié tel que défini à la revendication 1, des perfectionnements étant définis aux revendications 2 à 6. L'invention vise également une couche culotte suivant la revendication 14.

Ainsi, dans le procédé selon l'invention, d'une part, la colle est déposée sur la seconde couche, et non pas sur la première couche, et, d'autre part, elle est déposée de telle façon que le voile ou pellicule de colle, initialement déposé sous une forme continue et pleine, se divise ou se désagrège de lui-même, par effet de tension superficielle, en dégageant la zone des mailles, pour que la colle ne soit retenue, par capillarité, que sur une partie au moins des éléments structurels de la base de la seconde couche, en général des fils du fait que cette seconde couche est d'habitude constituée par un tissu à boucles qui est tricoté ou tissé.

Avantageusement, la première face de la seconde couche est orientée vers le haut, en étant par exemple horizontale ou inclinée, pour la dépose du voile de colle.

On comprendra bien l'invention à la lecture du complément de description qui va suivre et en référence au dessin annexé qui fait partie de la description et dont la Figure 1 unique est une coupe transversale schématique illustrant la mise en oeuvre du procédé selon l'invention.

La Figure représente un ensemble stratifié, par exemple immédiatement avant l'opération proprement dite de contrecollage, les deux couches constitutives de cet ensemble stratifié étant donc représentées séparées. Cet ensemble comporte une première couche 1 de support et une seconde couche active 2 comportant, d'une part, un fond ou base 3 et, d'autre part, des boucles 4 qui font saillie à partir de l'une des deux faces de la base 3.

La première couche 1 de support ou de renforcement est par exemple constituée par une fine pellicule souple, par exemple en polypropylène. La base 3 de la seconde couche 2 présente une structure légère et ouverte à mailles, et elle est en général constituée par l'entrelacement, par tricotage ou par tissage, de fils longitudinaux 5 (fils de chaîne ou de chaînette) et de fils transversaux 6 (fils de trame). Les boucles 4 sont en général réalisées lors de la fabrication de la base 3.

Les éléments structurels de la base 3, c'est-à-dire les fils 5 et 6 dans l'exemple considéré, définissent des mailles relativement grandes en raison du caractère ouvert ou ajouré de la base 3, comme mentionné ci-dessus. Par exemple, ces mailles peuvent avoir une dimension ou taille de 0,5 mm à 3 mm.

Le contrecollage des couches 1 et 2 se fait à l'aide d'une colle qui, selon l'invention, est déposée sur la face de la base 3 qui est opposée à la face portant les boucles 4. La colle est déposée à partir d'une buse ou analogue 7 qui s'étend transversalement et immédiatement au-dessus de la couche 2 en déplacement. Pour cette dépose de colle, la couche 2 est en position horizontale ou inclinée, et sa face de réception de la colle est tournée vers le haut.

La colle est déposée sur la base 3, initialement sous la forme d'un voile 8 continu et plein. Les conditions opératoires sont soigneusement contrôlées et prédéterminées quant au débit et à la viscosité de la colle, en général une colle thermofusible, pour que, après sa dépose, le voile 8 se divise, se désagrège ou se disloque de lui-même, pour se transformer en des cordons longitudinaux et/ou transversaux correspondant, respectivement, aux fils 5 et 6. Cette division, désagrégation ou dislocation s'explique par les phénomènes de tension superficielle et de capillarité. En effet, dans la zone libre ou dégagée des mailles de la base 3, les ponts de colle entre les fils ont tendance à s'amincir et à se briser, de sorte que la colle se concentre par capillarité seulement sur les éléments structuraux de la base 3, c'est-à-dire les fils 5 et 6, en formant des cordons de colle longitudinaux et/ou transversaux qui définissent par exemple un réseau, un quadrillage ou une grille, comme schématiquement représenté en 9 en tirets. Selon le titre des fils 5 et 6, la colle se concentre sur les fils de chaîne 5 ou sur les fils de trame 6, ou encore sur ces deux types de fils.

Dans l'exemple adopté, les deux couches 1 et 2 passent immédiatement après dans un poste de calandrage, dans lequel elles sont pressées l'une contre l'autre, les cordons de colle, qui se trouvent à la partie supérieure de la base 3, venant assurer la solidarisation des deux couches.

Lors de ce calandrage, du fait que la colle active est située, en quantité dosée, seulement sur les éléments structuraux de la base 3 et à l'opposé des boucles 4, elle ne peut pas interférer avec celles-ci, de sorte que les boucles restent libres ou dégagées, c'est-à-dire qu'elles ne sont pas collées et que, par conséquent, leur pouvoir accrochant reste intact.

Grâce au fait que les boucles ne sont pas affectées par le collage, on peut réduire, par exemple jusqu'à 50 %, le grammage de la couche 2 sans diminuer pour autant la capacité d'accrochage des boucles, ce qui entraîne une réduction avantageuse des prix de revient.

Dans un exemple pratique de réalisation, on a utilisé une pellicule 1 en polypropylène, une colle thermofusible à base de polyuréthane, une buse transversale 7 d'une largeur d'ouverture de 0,4 mm, un tricot 2 polyester ou polyamide d'une ouverture de mailles de 1,5 mm et d'un grammage de 20 g/m², et un débit de dépose de colle de 2 g/m², sans observer le moindre collage des boucles 4.

Bien entendu, l'invention n'est pas limitée au mode de mise en oeuvre qui a été décrit; on pourrait au contraire concevoir diverses variantes sans sortir pour autant de son cadre. Par exemple, l'opération proprement dite de contrecollage pourrait être faite ultérieurement, sur le site de fabrication de l'article lui-même. Dans ce cas, la couche de support 1 peut être l'article lui-même. Quant à la colle portée par la couche 2, ou bien on utilise une colle qui, après séchage ou durcissement, est réactivable, par exemple à chaud, ou bien, pour l'enroulement de la couche 2 en bobine, on utilise une pellicule amovible de protection de la colle qui reste active ou on applique sur les boucles 4 une enduction d'agent anti-adhérent pour rendre l'adhésif inactif par rapport aux boucles.

## Revendications

1. Ensemble stratifié, notamment partie femelle d'une fermeture dite auto-agripppante, constitué d'une première couche (1), ou couche de support, d'une seconde couche (2) ayant une structure à mailles comportant des fils longitudinaux (5) ou fils de chaînette et des fils transversaux (6) ou fils de trame et des boucles libres (4), et d'un voile mince (8) de colle interposé entre les deux couches, caractérisé en ce que le voile mince (8) de colle est constitué de cordons présents uniquement entre la première couche (1) et les fils longitudinaux (5) et/ou transversaux (6) de la seconde couche (2).

2. Ensemble stratifié suivant la revendication 1, caractérisé en ce que la seconde couche (2) a un grammage qui, sans dimunuer pour autant la capacité d'accrochage des boucles, est réduit jusqu'à 50% en pouvant atteindre 20 g/m².

3. Ensemble stratifié suivant la revendication 1 ou 2, caractérisé en ce que les dimensions relatives de la maille et des boucles libres (4) sont telles que les boucles libres (4) sont aptes à passer à travers la maille.

4. Ensemble suivant l'une des revendications 1 à 3, caractérisé en ce que la colle est une colle thermofusible à base de polyuréthane.

5. Ensemble suivant l'une des revendications 1 à 4, caractérisé en ce que les mailles ont une dimension de 0,5 à 3 mm.

6. Ensemble suivant l'une des revendications 1 à 5, caractérisé en ce que la seconde couche (2) est un tissu à boucles tricoté ou tissé.

7. Procédé de fabrication d'un ensemble stratifié suivant l'une des revendications 1 à 6, la première couche (1) ayant une face qui est solidarisée à l'aide du voile mince (8) de colle avec une première face de la seconde couche (2), les boucles libres (4) faisant saillie de la seconde face de la seconde couche (2), caractérisé en ce qu'il consiste à déposer le voile mince (8) de collé sur la première face de la seconde couche (2) dans des conditions contrôlées de débit et de viscosité de la colle pour que le voile déposé se divise de lui-même en dégageant la zone des mailles et en se transformant en des cordons longitudinaux et/ou transversaux (9).

8. Procédé selon la revendication 7, caractérisé en ce que la colle est déposée sur la seconde couche (2) par une buse (7) sous la forme d'un voile mince (8) initialement continu et plein.

9. Procédé selon l'une des revendications 7 ou 8, caractérisé en ce que la seconde couche (2) est un tissu à boucles tricoté ou tissé.

10. Procédé selon l'une des revendications 7 à 9, caractérisé en ce que les mailles présentent une dimension de 0,5 à 3 mm.

11. Procédé selon l'une des revendications 7 à 10, caractérisé en ce que, pour la dépose du voile mince (8) de colle, la première face de la seconde couche (2) est tournée vers le haut, en étant horizontale ou inclinée.

12. Procédé selon l'une des revendications 7 à 11, caractérisé en ce que l'opération proprement dite de contrecollage est effectuée immédiatement après la dépose de la colle.

13. Procédé selon l'une des revendications 7 à 11, caractérisé en ce que l'opération proprement dite de contrecollage est effectuée ultérieurement, la colle étant soit réactivée après séchage ou durcissement, soit protégée par une pellicule amovible, soit rendue inactive à l'égard des boucles, notamment par une enduction de celles-ci à l'aide d'un agent anti-adhérent.

14. Couche culotte comportant un dispositif de fermeture auto-agrippant, la partie femelle du dispositif auto-agrippant comportant un ensemble stratifié suivant l'une des revendications 1 à 6.

## Patentansprüche

1. Geschichtete Einheit, insbesondere weiblicher Teil eines sogenannten selbstschließenden bzw. Klett-Verschlusses, bestehend aus einer ersten Schicht (1) oder Trage- bzw. Stützschicht, einer eine Maschenstruktur mit Längsfäden (5) oder Kettfäden (fils de chainette) und Querfäden (6) oder Schußfäden (fils de trame) sowie freie Schlaufen bzw. Schlingen (4) aufweisenden zweiten Schicht (2), und aus einem zwischen die beiden Schichten eingefügten dünnen Film (8) aus Klebstoff, dadurch gekennzeichnet, daß der dünne Klebstoffilm (8) aus Strängen besteht, die nur zwischen der ersten Schicht (1) und den Längsfäden (5) und/oder den Querfäden (6) der zweiten Schicht (2) vorhanden sind.

2. Geschichtete Einheit gemäß Anspruch 1, dadurch gekennzeichnet, daß die zweite Schicht (2) eine Flächenmasse aufweist, die bis auf 50% reduziert ist und 20 g/m² erreichen kann, ohne deshalb die Verhakungsfähigkeit der Schlaufen zu vermindern.

3. Geschichtete Einheit gemäß Anspruch 1 oder 2, dadurch gekennzeichnet, daß die relativen Abmessungen der Masche(n) und der freien Schlaufen (4) derart sind, daß die freien Schlaufen (4) die Maschen passieren können.

4. Einheit gemäß einem der Ansprüche 1 bis 3, dadurch gekennzeichnet, daß der Klebstoff ein wärmeschmelzbarer Klebstoff auf Polyurethanbasis ist.

5. Einheit gemäß einem der Ansprüche 1 bis 4, dadurch gekennzeichnet, daß die Maschen eine Abmessung von 0,5 bis 3 mm aufweisen.

6. Einheit gemäß einem der Ansprüche 1 bis 5, dadurch gekennzeichnet, daß die zweite Schicht (2) ein Stoff bzw. Gewebe mit Strick- oder Webschlingen ist.

7. Herstellungsverfahren einer geschichteten Einheit gemäß einem der Ansprüche 1 bis 6, wobei die erste Schicht (1) eine Seite aufweist, die mittels des dünnen Klebstofffilma (8) mit einer ersten Seite der zweiten Schicht (2) fest verbunden wird, wobei die freien Schlingen (4) von der zweiten Seite der zweiten Schicht (2) vorstehen, dadurch gekennzeichnet, daß das Verfahren darin besteht, den dünnen Film (8) aus Klebstoff unter gesteuerten Zufuhr- und Viskositätsbedingungen des Klebstoffs auf die erste Seite der zweiten Schicht (2) aufzubringen, damit sich der aufgebrachte Film von selbst unterteilt, indem er den Maschenbereich freiläßt und sich in Längs- und/oder Querstränge (9) verwandelt.

8. Verfahren gemäß Anspruch 7, dadurch gekennzeichnet, daß der Klebstoff durch eine Düse (7) in Form eines anfänglich durchgehenden und vollen dünnen Films (8) auf die zweite Schicht (2) aufgebracht wird.

9. Verfahren gemäß einem der Ansprüche 7 oder 8, dadurch gekennzeichnet, daß die zweite Schicht (2) ein Stoff bzw. Gewebe mit Strick- oder Webschlingen ist.

10. Verfahren gemäß einem der Ansprüche 7 bis 9, dadurch gekennzeichnet, daß die Maschen eine Abmessung von 0,5 bis 3 mm aufweisen.

11. Verfahren gemäß einem der Ansprüche 7 bis 10, dadurch gekennzeichnet, daß zur Aufbringung des dünnen Klebstoffilms (8) die erste Seite der zweiten Schicht (2) nach oben gerichtet ist, wobei sie horizontal oder geneigt ist.

12. Verfahren gemäß einem der Ansprüche 7 bis 11, dadurch gekennzeichnet, daß der eigentliche Arbeitsgang des Zusammenklebens bzw. Kaschierens unmittelbar nach Aufbringen des Klebstoffs ausgeführt wird.

13. Verfahren gemäß einem der Ansprüche 7 bis 11, dadurch gekennzeichnet, daß der eigentliche Arbeitsgang des Zusammenklebens bzw. Kaschierens später ausgeführt wird, wobei der Klebstoff entweder nach der Trocknung oder Aushärtung reaktiviert oder durch einen ablösbaren Belag geschützt oder in bezug auf die Schlaufen inaktiviert wird, insbesondere durch Beschichten derselben mittels eines Trennmittels.

14. Slipeinlage mit einer selbstschließenden bzw. Klett-Verschlußvorrichtung, wobei der weibliche Teil der selbstschließenden Vorrichtung eine geschichtete Einheit gemäß einem der Ansprüche 1 bis 6 aufweist.

## Claims

1. A laminated assembly, inter alia the female part of a "self-gripping" fastener, comprising a first layer (1) or substrate layer, a second layer (2) having a mesh structure comprising longitudinal or warp threads (5) and transverse or weft threads (6) and free loops (4), and a thin film (8) of adhesive inserted between the two layers, characterised in that the thin film (8) of adhesive is made up of strands present only between the first layer (1) and the longitudinal threads (5) and/or transverse threads (6) of the second layer (2).

2. A laminated assembly according to claim 1, characterised in that the second layer (2) has a weight per unit area which, without reducing the hooking capacity of the loops, is reduced by up to 50% and may be down to 20 g/m².

3. A laminated assembly according to claim 1 or 2, characterised in that the relative dimensions of the mesh and of the free loops (4) are such that the free loops (4) are able to be passed through the mesh.

4. An assembly according to any of claims 1 to 3, characterised in that the adhesive is a heat-fusible adhesive based on polyurethane.

5. An assembly according to any of claims 1 to 4, characterised in that the meshes measure 0.5 to 3 mm.

6. An assembly according to any of claims 1 to 5, characterised in that the second layer (2) is a cloth made up of knitted or woven loops.

7. A method of producing a laminated assembly according to any of claims 1 to 6, the first layer (1) having a surface which is secured by a thin film (8) of adhesive to a first surface of the second layer (2), the free loops (4) projecting from the second surface of the second layer (2), characterised in that the method consists in depositing the thin film (8) of adhesive on to the first surface of the second layer (2) under controlled conditions of flow rate and viscosity of the adhesive, so that the deposited film automatically divides and defines the zone of the meshes and is converted into longitudinal and/or transverse strands (9).

8. A method according to claim 7, characterised in that the adhesive is deposited in the form of an initially continuous and solid thin film (8) on to the second layer (2) by a nozzle (7).

9. A method according to claim 7 or 8, characterised in that the second layer (2) is a woven or knitted loop fabric.

10. A method according to any of claims 7 to 9, characterised in that the loops measure 0.5 to 3 mm.

11. A method according to any of claims 7 to 10, characterised in that in order to deposit the thin film (8) of adhesive, the first surface of the second layer (2) is turned upwards, either horizontally or inclined.

12. A method according to any of claims 7 to 11, characterised in that the actual sticking operation is performed immediately after deposition of the adhesive.

13. A method according to any of claims 7 to 11, characterised in that the actual sticking operation is performed subsequently, the adhesive being either reactivated after drying or hardening or protected by a removable film or inactivated with regard to the loops, inter alia by coating the loops with an anti-adhesive agent.

14. A pilch comprising a self-gripping closing means, the female part of the self-gripping fastener comprising a laminated assembly according to any of claims 1 to 6.
